# EUROPÄISCHE PATENTSCHRIFT

(11) **EP 1 059 259 B1**
(45) Veröffentlichungstag und Bekanntmachung des Hinweises auf die Patenterteilung: **04.08.2004**
(21) Anmeldenummer: 00112180.5
(22) Anmeldetag: 07.06.2000
(51) Int. Cl.: B65H 45/16

(54) **Vorichtung zum Ableiten von Produkten an einem Falzzylinder**
Device for diverting products on a folding cylinder
Dispositif pour dévier des produits sur un cylindre de pliage

(30) Priorität: 10.06.1999 DE 19926515
(43) Veröffentlichungstag der Anmeldung: 13.12.2000
(73) Patentinhaber: M.A.N.-ROLAND Druckmaschinen Aktiengesellschaft, 63012 Offenbach (DE)
(72) Erfinder: Rumesz, Franz, 86150 Augsburg (DE); Höger, Josef, 86570 Inchenhofen (DE)
(74) Vertreter: Schober, Stefan, Dipl.-Ing.

(56) Entgegenhaltungen:
- US-A- 3 116 668
- US-A- 3 355 169
- US-A- 4 925 173
- US-A- 5 236 188

## Beschreibung

Die Erfindung betrifft eine Vorrichtung zum Ableiten von Produkten, insbesondere gefalzten Papierprodukten, gemäß Oberbegriff des Anspruches 1.

### [Stand der Technik]

Es ist allgemein bekannt, zum Ableiten von Produkten an einem Falzzylinder einer Druckmaschine in ein nachgeordnetes Schaufelrad mit einer Vorrichtung bestehend aus Ableitzungen und Bremszungen zu arbeiten, um die vom Falzzylinder abgeleiteten Produkte in ihrer kinetischen Energie abzubremsen. Nachteilig an dieser Vorrichtung ist eine sich verändernde Bremswirkung je nach Produktdicke und Gleiteigenschaften verschiedener Papiersorten mit der Folge einer unregelmäßigen und gegebenenfalls die Produkte beschädigenden Auslage.

### [Aufgabe der Erfindung]

Der Erfindung liegt die Aufgabe zugrunde, eine Vorrichtung zum Ableiten von Produkten an einem Falzzylinder zu schaffen, bei der eine Anpassung der Bremswirkung hinsichtlich Gleiteigenschaft und Dicke der abzuleitenden Produkte ermöglicht wird.

Erfindungsgemäß wird die Aufgabe bei einer gattungsgemäßen Vorrichtung durch die Anwendung der Merkmale des kennzeichnenden Teils des Anspruches 1 gelöst. Ausgestaltungen ergeben sich aus den Unteransprüchen sowie aus der Beschreibung in Verbindung mit den Zeichnungen.

Ein bedeutungsvoller Vorteil ist die erfindungsgemäße Gestaltung der Ableitzungen mit verstellbaren Bremssegmenten, bei der die verstellbaren Bremssegmente eine Anpassung der Bremswirkung an Gleiteigenschaft und Dicke der abzuleitenden Produkte ermöglichen.
Außerdem wird durch die verstellbaren Bremssegmente der die abgeleiteten Produkte bremsende Spalt X zwischen den Bremssegmenten und den Bremszungen einstellbar.
Ein weiterer Vorteil ist, daß bei der erfindungsgemäßen Lösung der Ableitvorrichtung eine Verbesserung der lagegerechten seitlichen Führbarkeit der abzuleitenden Produkte erreicht wird.
Wenn eine Produktion eingerichtet wird, findet das bei sehr niedrigen Maschinengeschwindigkeiten statt. Bei dieser Geschwindigkeit sind die Produkte noch nicht gleichmäßig über die Zugwalzen in das Falzwerk transportiert worden. Der seitliche Versatz kann sehr groß sein und die Trichterkante ist noch nicht zusammengepreßt. Der oben genannte Grund in Kombination mit niedriger Geschwindigkeit und angestellten Bremssegmenten verhindert ein schiefes Gleiten der Produkte in das Schaufelrad. Somit erhöht sich die Qualität der Auslage bei allen Maschinengeschwindigkeiten.
Von Bedeutung ist, daß erfindungsgemäß bei Produkten, die ohne Bremssegmente gefahren werden können, die Bremssegmente weggeschwenkt werden.
Desweiteren ergeben sich Vorteile in der Gestaltung der Ableitvorrichtung aufgrund der beweglichen Lagerung der Stellvorrichtung mit Federelementen, um bei einem möglichen Stau von Produkten, wenn die Produkte nicht in das Schaufelrad gleiten, eine Beschädigung der Vorrichtung, des Schaufelrades und des Falzapparates zu vermeiden.
Ein weiterer Vorteil ist die Möglichkeit einer Anpassung der Bremssegmente an unterschiedliche Produktdicken und Gleiteigenschaften der Produkte während des Laufes der Maschine, somit entfallen Umrüstzeiten bei einer Produktionsumstellung.

Aus dem oben genannten Grund ist es vorteilhaft, die Ableitvorrichtung zu automatisieren, um die Bremssegmente schnell und genau auf die Produkteigenschaften einzustellen.

### [Beispiele]

Die Erfindung soll nachstehend an einigen Ausführungsbeispielen näher erläutert werden. Es zeigt schematisch:
Fig. 1 eine Ansicht einer Vorrichtung zum Ableiten von Produkten an einem Falzzylinder in ein nachgeordnetes Schaufelrad,
Fig. 2 die Draufsicht zu Figur 1 und
Fig. 3 eine Variante zu Fig. 1, wobei die Stellvorrichtung .ein druckmittelbetriebener Arbeitszylinder ist.

Fig. 1 zeigt eine Vorrichtung zum Ableiten von Produkten (1), insbesondere gefalzten Papierprodukten, an einem Falzzylinder (3) einer Druckmaschine in ein nachgeordnetes Schaufelrad (4), bestehend aus Bremszungen (5), Ableitzungen (6) und verschwenkbaren Bremssegmenten (7).
Das Schaufelrad (4) wird von einer Mehrzahl einzelner Schaufeln (8) gebildet.
Die Bremszungen (5) sind an einem Halter (9) befestigt, der an einem Klemmhalter (10) angeschraubt (11) ist. Der Klemmhalter (10) ist auf einer zwischen Gestellwänden (I,II) gelagerten Welle (12) mit Klemmelementen (13) befestigt (siehe Fig. 2). Die Welle (12) ist verschwenkbar zwischen den Gestellwänden (I,II) gelagert, wobei die Verschwenkung der Welle (12) gegen die Kraft eines nicht dargestellten Federelementes wirkt.
Die Ableitzungen (6) sind in Nuten (14) des Falzzylinders (3) eintauchend positioniert. Die Ableitzungen (6) sind auf einer zwischen den Gestellwänden (I,II) fest gelagerten Welle (15) befestigt.
Die Ableitzungen (6) sind mit Bohrungen (16) versehen, durch die eine Welle (17) durchgeführt ist, welche die Bremssegmente (7) trägt und auf einem jeweils an den Gestellwänden (I,II) befestigten Halter (18) verschwenkbar gelagert ist.
Die Bremssegmente (7) sind mit einer Arretierungsschraube (19) auf der Welle (17) geklemmt. Sie sind den Ableitzungen (6) zugeordnet. Auch wäre die Anordnung im Bereich der Bremszungen (5) möglich. Auf der Welle (17) ist ein Hebel (20) angebracht, der gelenkartig mit einer als Gewindespindel (21) ausgeführten Stange (21), die in einer am Halter (18) beweglich gelagerten Spindelmutter (22) eingeschraubt ist, verbunden ist. Der Hebel (20) ist an der Gewindspindel (21) mit Federelementen (23,24) gelagert. Die Gewindespindel (21) ist mit einer Stellvorrichtung (24) verbunden.

Die Produkte (1) werden mittels der Ableitzungen (6) von dem Falzzylinder (3) abgeleitet und gleiten auf das sie anschließend fördernde Schaufelrad (4) zu.
In einem zwischen den Bremszungen (5) und den Ableitzungen (6) gebildeten Spalt (X) werden die Produkte (1) auf 1/10 der Maschinengeschwindigkeit abgebremst und gleiten in zwischen den Schaufeln (8) gebildete Taschen (26) in das Schaufelrad (4).
Die den Ableitzungen (6) zugeordneten verstellbaren Bremssegmente (7) beeinflussen aufgrund ihrer Verschwenkbarkeit ihre Eintauchtiefe in den Spalt (X) und ermöglichen somit eine Einstellbarkeit des die Produkte (1) abbremsenden Spaltes (X).
Werden dünne Produkte (1) vom Falzzylinder (3) abgeleitet, tauchen die verstellbaren Bremssegmente (7) tiefer in den Spalt (X) ein, dadurch werden die Bremssegmente (7) an die dünnen Produkte (1) angestellt und die Bremswirkung kann somit geregelt werden.
Die Verschwenkung der die Bremssegmente (7) tragenden Welle (17) erfolgt über die Gewindespindel (21), die an dem auf der Welle (17) befestigten Hebel (20) angreift. Die Gewindespindel (21) wird mit einem per Hand betätigten Bedienelement (45), das hier als Stellvorrichtung (25) dient, ausgefahren, der Hebel (20) wird verschwenkt und die auf der Welle (17) angebrachten Bremssegmente (7) tauchen in den Spalt (X) ein.
Die Produkte (1) gleiten zunächst zwischen den Bremszungen (5) und den Ableitzungen (6), anschließend stoßen sie mit ihrer voranlaufenden Kante an die in den Spalt (X) eintauchenden Bremssegmente (7), die das dünne Produkt (1) in Wechselwirkung mit den Bremszungen (5) abbremsen und lagegerecht geordnet weitergleiten lassen. Bei eventueller Schieflage der Produkte (1) werden diese dadurch ausgerichtet, daß zuerst die tiefere voranlaufende Kante des Produktes (1) an das Bremssegment (6) stößt, so daß ein Abbremsvorgang an dieser Stelle des Produktes (1) zeitlich früher erfolgt und somit die voranlaufende Kante des Produktes (1) ausgerichtet wird, um letztendlich das Produkt (1) gleichmäßig in eine das Produkt (1) aufnehmende Tasche (25) des Schaufelrades (3) gleiten zu lassen.
Durch die Ableitvorrichtung (5-25) wird somit eine lagegerechte und qualitativ hochwertige Auslage ermöglicht.

Bei dicken Produkten (1) schwenken die Bremssegmente (7) aus dem Spalt (X), in Fig. 1 ist diese Lage der Bremssegmente (7) gestrichelt dargestellt.
Die Verstellung der Gewindespindel (21) kann auch durch eine Stellvorrichtung (25) bewerkstelligt werden, die als Motor (27) ausgeführt ist, der von Hand oder automatisiert von einer Maschinensteuerung (28) angesteuert wird (in Fig. 1 dünn dargestellt).
Je nach Dicke und Gleiteigenschaft des abzuleitenden Produktes (1) ist somit eine stufenlose Einstellung des die Produkte (1) abbremsenden Spaltes (X) möglich.
Bei Produktdicken, die ohne Bremssegmente (7) qualitativ hochwertig ausgelegt werden können, schwenken die Bremssegmente (7) aus dem Spalt (X).

Gleiten die Produkte (1) nicht in das Schaufelrad (4), kann es zu einem Stau der Produkte (1) im Bereich des Spaltes (X) kommen.
Durch die Zwischenschaltung des Federelementes (24) an der Gewindesspindel (21) und an dem Hebel (20) kann bei einem Stau von Produkten (1) der Spalt (X) durch eine Verschwenkung der Bremssegmente (7) aus dem Spalt (X) vergrößert werden.
Die gestauten Produkte (1) stoßen gegen die Bremssegmente (7), diese werden aus dem Spalt (X) gedrückt, wobei die die Bremssegmente (7) tragende Welle (17) verschwenkt wird und den auf ihr angebrachten Hebel (20) entgegen der Kraft des Federelementes (24) gegenüber der positionsfesten Gewindespindel (21) bewegt. Somit wird die Verschwenkung der Welle (17) durch das Federelement (24) ausgeglichen.
Zusätzlich ist die die Bremszungen (5) tragende Welle (12) bei einem Stau von Produkten (1) gegen die Kraft eines nicht näher beschriebenen Federelementes spaltvergrößernd schwenkbar. Der auf der Welle (12) gelagerte Halter (9) ist mit einem Endschalter (29) verbunden, der ab einem bestimmten Verschwenkungsgrad der Welle (12) ein Schaltsignal an die Maschinensteuerung (28) abgibt, die dann die Druckmaschine herunterfährt.
Mit den oben erläuterten Merkmalen kann eine Beschädigung der Ableitvorrichtung (5-25), des Falzwerkes (2) und des Schaufelrades (4) vermieden werden.

Aufgrund der stufenlosen Verstellung des Spaltes (X), wird eine Anpassung der Bremswirkung des Spaltes (X) auf unterschiedlichste Produkte (1) möglich. Um ein schnelles und genaues Anpassen der Bremssegmente (7) auf die Produkteigenschaften einzustellen, kann die Verschwenkung der die Bremssegmente (7) tragenden Welle (17) durch die Maschinensteuerung (28) erfolgen, die ihre Signale von nicht näher beschriebenen elektromechanischen und/oder optoelektrischen Sensoren erhält, die im Bereich vor dem Spalt (X) die Produkte (1) auf ihre Eigenschaften hin abtasten.
Außerdem verstellt die Maschinensteuerung (28) die Bremssegmente (7) in Abhängigkeit von der Fördergeschwindigkeit der Produkte (1)(Maschinengeschwindigkeit).

Nach Abstreifen der Produkte (1) aus den Taschen (26) fördert ein Transportband (30) die abgelegten Produkte (1) zu nachgeschalteten, nicht dargestellten Verarbeitungseinrichtungen (siehe Fig. 2).

Fig. 3 zeigt eine Variante von Fig. 1, wobei die Stellvorrichtung (25) zur Verschwenkung der Bremssegmente (7) ein druckmittelbetriebener Arbeitszylinder (31) ist.

Der Arbeitszylinder ist beweglich durch ein als Bolzen (43) ausgeführtes Gelenk (43) am Halter (18) befestigt. Am Hebel (20) greift der Arbeitszylinder (31) in einem Gelenk (44), das als Bolzen (44) ausgeführt wird.
Sowohl bei der Verwendung eines druckmittelbetriebenen Arbeitszylinders (31), als auch bei anderen Stellvorrichtungen (25) ist eine Verschwenkung der Bremssegmente (7) in zwei Positionen, zum Bremsen von dünnen Produkten (1) Position (A) und zum Bremsen von dicken Produkten (1) Position (B), möglich.

### [Bezugszeichenliste]

- 1: Produkt
- 2: Falzapparat
- 3: Falzzylinder
- 4: Schaufelrad
- 5: Bremszunge
- 6: Ableitzunge
- 7: Bremssegment
- 8: Schaufel
- 9: Halter
- 10: Klemmhalter
- 11: Schraube
- 12: Welle
- 13: Klemmelement
- 14: Nut
- 15: Welle
- 16: Bohrung
- 17: Welle
- 18: Halter
- 19: Arretierungsschraube
- 20: Hebel
- 21: Stange/Gewindespindel
- 22: Spindelmutter
- 23: Federelement
- 24: Federelement
- 25: Stellvorrichtung
- 26: Tasche
- 27: Motor
- 28: Maschinensteuerung
- 29: Endschalter
- 30: Transportband
- 31: Arbeitszylinder
- 32: Distanzelement
- 33: Distanzelement
- 34: Scheibe
- 35: Mutter
- 36: Scheibe
- 37: Halteelement
- 38: Schraube
- 39: Scheibe
- 40: Mutter
- 41: Halteelement
- 42: Schraube
- 43: Gelenk
- 44: Gelenk
- .45: Bedienelement
- A: Stellposition für dünne Produkte
- B: Stellposition für dicke Produkte
- I: Gestellwand
- II: Gestellwand
- X: Spalt

## Patentansprüche

1. Vorrichtung zum Ableiten von Produkten (1) an einem Falzzylinder (3) eines Falzapparates (2) einer Rollenrotationsdruckmaschine in ein nachgeordnetes Schaufelrad (4) mittels in Nuten (14) des Falzzylinders (3) eintauchenden Ableitzungen (6), die mit Bremszungen (5) einen Spalt (X) bilden, bei dessen Passieren die Produkte (1) bremsbar sind, **dadurch gekennzeichnet, daß** in den Spalt (X) eintauchende Bremssegmente (7) angeordnet sind, die zwecks Veränderung der Bremswirkung hinsichtlich der Eintauchtiefe verstellbar sind.

2. Vorrichtung nach Anspruch 1, **dadurch gekennzeichnet, daß** die Bremssegmente (7) den Ableitzungen (6) zugeordnet sind.

3. Vorrichtung nach Anspruch 1 oder 2, **dadurch gekennzeichnet, daß** die Bremssegmente (7) auf einer Welle (17) angeordnet sind, die mittels einer Stellvorrichtung (25) verschwenkbar ist, wobei die Bremssegmente (7) in den Spalt (X) schwenkbar sind.

4. Vorrichtung nach Anspruch 3, **dadurch gekennzeichnet, daß** die Stellvorrichtung (25) an einem an der Welle (17) fest angebrachten Hebel (20) angreift.

5. Vorrichtung nach Anspruch 4, **dadurch gekennzeichnet, daß** die Stellvorrichtung (25) eine axial verschiebbare Stange (21) aufweist, die gelenkig mit dem Hebel (20) verbunden ist.

6. Vorrichtung nach Anspruch 4, **dadurch gekennzeichnet, daß** der Hebel (20) mittels eines sich am Gestell abstützenden druckmittelbetriebenen Arbeitszylinders (31) verschwenkbar ist.

7. Vorrichtung nach Anspruch 5, **dadurch gekennzeichnet, daß** die Stange (21) als Gewindespindel ausgeführt ist, die in eine im Gestell gelagerte Spindelmutter (22) eingeschraubt ist.

8. Vorrichtung nach Anspruch 7, **dadurch gekennzeichnet, daß** die Gewindespindel (21) von Hand betätigbar ist.

9. Vorrichtung nach Anspruch 7, **dadurch gekennzeichnet, daß** die Gewindespindel (21) mittels eines Motors (27) betätigbar ist.

10. Vorrichtung nach einem der Ansprüche 1 bis 9, **dadurch gekennzeichnet, daß** die Bremssegmente (7) stufenlos hinsichtlich ihrer Eintauchtiefe verstellbar sind.

11. Vorrichtung nach einem der Ansprüche 1 bis 9, **dadurch gekennzeichnet, daß** die Bremssegmente (7) in zwei Einstellungen (A,B) für dünne oder dicke Produkte (1) einstellbar sind.

12. Vorrichtung nach einem der Ansprüche 5 bis 11, **dadurch gekennzeichnet, daß** die Stange (21) unter Zwischenschaltung eines Federelementes (24) an den Hebel (20) angelenkt ist, wobei bei einem Produktstau unter spaltvergrößernder Schwenkbewegung der Bremssegmente (7) der Hebel (20) entgegen der Kraft des Federelementes (24) gegenüber der Stange (21) bewegbar ist.

13. Vorrichtung nach einem der Ansprüche 3 bis 12, **dadurch gekennzeichnet, daß** die Bremszungen (5) auf einer verschwenkbaren Welle (12) zwischen Gestellwänden (I,II) gelagert ist.

14. Vorrichtung nach einem der Ansprüche 3 bis 12, **dadurch gekennzeichnet, daß** die Verschwenkung der die Bremssegmente (7) tragenden Welle (17) automatisiert oder halbautomatisch erfolgt.

## Claims

1. A device for diverting products (1) on a folding cylinder (3) of a folder (2) of a web-fed rotary printing machine into a spider wheel (4) arranged downstream by means of diverting tongues (6) which dip into grooves (14) in the folding cylinder (3) and, together with braking tongues (5), form a gap (X) in which the products (1) can be braked as they pass through, **characterised by** the arrangement of braking segments (7) which dip into the gap (X) and are adjustable in terms of their dipping depth for the purpose of altering the braking action.

2. A device according to Claim 1, **characterised in that** the braking segments (7) are associated with the diverting tongues (6).

3. A device according to Claim 1 or 2, **characterised in that** the braking segments (7) are arranged on a shaft (17) which is pivotable by means of an adjusting device (25), it being possible for the braking segments (7) to pivot into the gap (X).

4. A device according to Claim 3, **characterised in that** the adjusting device (25) acts on a lever (20) which is fixedly mounted on the shaft (17).

5. A device according to Claim 4, **characterised in that** the adjusting device (25) has an axially displaceable rod (21) which is connected to the lever (20) in articulated manner.

6. A device according to Claim 4, **characterised in that** the lever (20) is pivotable by means of a pneumatically operated working cylinder (31) supported on the frame.

7. A device according to Claim 5, **characterised in that** the rod (21) is constructed as a threaded spindle which is screwed into a spindle nut (22) borne in the frame.

8. A device according to Claim 7, **characterised in that** the threaded spindle (21) is manually actuable.

9. A device according to Claim 7, **characterised in that** the threaded spindle (21) is actuable by means of a motor (27).

10. A device according to one of Claims 1 to 9, **characterised in that** the braking segments (7) are continuously variably adjustable in terms of their dipping depth.

11. A device according to one of Claims 1 to 9, **characterised in that** the braking segments (7) can be set in two positions (A, B) for thin or thick products (1).

12. A device according to one of Claims 5 to 11, **characterised in that** the rod (21) is joined to the lever (20) in articulated manner with a spring element (24) connected therebetween, a gap-enlarging pivotal movement of the braking segments (7) enabling the lever (20) to move with respect to the rod (21) in opposition to the force of the spring element (24) in the event of a buildup of products.

13. A device according to one of Claims 3 to 12, **characterised in that** the braking tongues (5) are mounted on a pivotable shaft (12) between frame walls (I, II).

14. A device according to one of Claims 3 to 12, **characterised in that** the pivotal movement of the shaft (17) carrying the braking segments (7) is automated or semi-automatic.

## Revendications

1. Dispositif pour dévier des produits (1) sur un cylindre de pliage (3) d'une plieuse (2) d'une machine d'impression à rouleaux rotatifs, dans une roue à aubes (4) placée en aval, à l'aide de languettes de dérivation (6) qui s'enfoncent dans des rainures (14) du cylindre de pliage (3) et, qui forment avec des languettes de freinage (5) une fente (X) pour freiner les produits (1) qui y passent,
**caractérisé en ce que**
dans la fente (X) sont disposés des segments de freinage (7) qui s'enfoncent, dont la profondeur d'enfoncement peut être réglée pour modifier l'effet de freinage.

2. Dispositif selon la revendication 1,
**caractérisé en ce que**
les segments de freinage (7) sont associés aux languettes de dérivation (6).

3. Dispositif selon la revendication 1 ou 2,
**caractérisé en ce que**
les segments de freinage (7) sont disposés sur un arbre (17) qui peut pivoter au moyen d'un dispositif de commande (25), les segments de freinage (7) pouvant alors pivoter dans la fente (X).

4. Dispositif selon la revendication 3,
**caractérisé en ce que**
le dispositif de commande (25) est en prise avec un levier (20) disposé de façon fixe au niveau de l'arbre (17).

5. Dispositif selon la revendication 4,
**caractérisé en ce que**
le dispositif de commande (25) présente une tige (21) mobile axialement, qui est reliée de façon articulée avec le levier (20).

6. Dispositif selon la revendication 4,
**caractérisé en ce que**
le levier (20) peut pivoter au moyen d'un vérin de travail (31) entraîné par un fluide sous pression et s'appuyant sur le bâti.

7. Dispositif selon la revendication 5,
**caractérisé en ce que**
la tige (21) est configurée sous la forme d'une vis filetée, qui est vissée dans un écrou fileté (22) logé dans le support.

8. Dispositif selon la revendication 7,
**caractérisé en ce que**
la vis filetée (21) peut être actionnée à la main.

9. Dispositif selon la revendication 7,
**caractérisé en ce que**
la vis filetée (21) peut être actionnée au moyen d'un moteur (27).

10. Dispositif selon l'une des revendications 1 à 9,
**caractérisé en ce que**
la profondeur d'enfoncement des segments de freinage (7) peut être réglée en continu.

11. Dispositif selon l'une des revendications 1 à 9,
**caractérisé en ce que**
les segments de freinage (7) peuvent être réglés dans deux positions de réglage (A, B) pour les produits fins ou épais (1).

12. Dispositif selon l'une des revendications 5 à 11,
**caractérisé en ce que**
la tige (21) est articulée au niveau du levier (20) par l'intermédiaire d'un élément de ressort (24), le levier (20) étant mobile à l'encontre de la force de l'élément de ressort (24) par rapport à la tige (21) dans le cas d'un encombrement de produits, lors d'un mouvement de pivotement des segments de freinage (7) augmentant la taille de la fente.

13. Dispositif selon l'une des revendications 3 à 12,
**caractérisé en ce que**
les languettes de freinage (5) sont logées sur un arbre (12) pivotant entre les parois du bâti (I, II).

14. Dispositif selon l'une des revendications 3 à 12,
**caractérisé en ce que**
le pivotement de l'arbre (17) portant les segments de freinage (7) s'effectue de façon automatisée ou semi-automatisée.
